# EUROPÄISCHE PATENTSCHRIFT

(11) **EP 1 619 330 B1**
(45) Veröffentlichungstag und Bekanntmachung des Hinweises auf die Patenterteilung: **08.08.2007**
(21) Anmeldenummer: 05104848.6
(22) Anmeldetag: 03.06.2005
(51) Int. Cl.: E05C 9/02, E05C 9/12

(54) **Kantengetriebe**
Actuating device for espagnolette
Dispositif de commande pour crémone

(30) Priorität: 03.07.2004 DE 102004032307
(43) Veröffentlichungstag der Anmeldung: 25.01.2006
(73) Patentinhaber: Aug. Winkhaus GmbH & Co. KG, 48291 Telgte (DE)
(72) Erfinder: Renz, Dieter, 49479, Ibbenbüren (DE); Hakenes, Andreas, 48165, Münster (DE)

(56) Entgegenhaltungen:
- EP-A- 0 564 863
- DE-A1- 10 354 185
- DE-U1- 9 207 895
- US-A- 5 102 174

## Beschreibung

Die Erfindung betrifft ein Kantengetriebe für einen Treibstangenbeschlag eines Fensters, entsprechend der DE 103 54 185.3 einer Fenstertür oder dergleichen mit einem Antriebsritzel und mit einer Aufnahme für eine Handhabe zum Antrieb des Antriebsritzels und mit einem mit dem Antriebsritzel in Eingriff stehenden Treibstangenabschnitt, wobei die Aufnahme für die Handhabe auf einem zweiten Ritzel angeordnet ist und zwischen dem zweiten Ritzel und dem Antriebsritzel ein Übersetzungsgetriebe angeordnet ist.

Bei dem in der deutschen Patentanmeldung DE 103 54 185.3 beschriebenen Kantengetriebe lässt sich der vorgesehene Weg der Treibstange bei begrenztem Schwenkwinkel der Handhabe durch eine entsprechende Auslegung des Übersetzungsgetriebes einfach einstellen. Hierdurch kann der Durchmesser des Antriebsritzels besonders klein gehalten werden. Bei einem Kantengetriebe mit einem sogenannten negativen Dornmaß, bei dem die Drehachse der Handhabe oberhalb einer die Treibstange aufnehmenden Beschlagnut angeordnet ist, führt der kleine Durchmesser des Antriebsritzels zudem zu einem besonders geringen Überstand des Kantengetriebes über die Beschlagnut. Damit lässt sich das Kantengetriebe auch in einem zweiflügeligen Fenster ohne Mittelpfosten in einem Spalt zwischen den zwei Flügeln des Fensters anordnen. Das in der genannten deutschen Patentanmeldung beschriebene Kantengetriebe ist jedoch ausschließlich für einen Treibstangenbeschlag mit einer einzigen Treibstange vorgesehen. Häufig weisen jedoch Fenster auch zwei gegenläufig zueinander bewegbare Treibstangen auf, welche am oberen und unteren Ende des Flügels einen Formschluss mit einem Rahmen erzeugen. Daher soll das in der genannten deutschen Patentanmeldung beschriebene Kantengetriebe für einen Treibstangenbeschlag mit zwei gegenläufig zueinander bewegbaren Treibstangen weiterentwickelt werden.

Ein Kantengetriebe für zwei gegenläufige Treibstangen ist beispielsweise aus der DE 92 07 895 U1 bekannt. Hierbei treibt das zweite Ritzel ein mit einer ersten Treibstange gekoppeltes Schiebestück und ein Umkehrgetriebe mit zwei Zwischenzahnrädern an. Die Zwischenzahnräder treiben ein weiteres Zahnrad an, welches mit der zweiten Treibstange gekoppelt ist. Dieses Kantengetriebe weist jedoch eine Vielzahl zu lagernder Zahnräder auf und ist daher störanfällig und kostenintensiv in der Fertigung.

Der Erfindung liegt das Problem zugrunde, ein Kantengetriebe der eingangs genannten Art so weiterzubilden, dass es bei einem Antrieb zweier gegenläufiger Treibstangen sehr einfach aufgebaut und besonders störunanfällig ist.

Dieses Problem wird erfindungsgemäß dadurch gelöst, dass eine zweite Treibstange über ein Umkehrgetriebe gegenläufig zur ersten Treibstange geführt ist, dass die erste Treibstange oder das zweite Ritzel mit einem verschieblichen Koppelteil verbunden ist, dass das verschiebliche Koppelteil mit dem Umkehrgetriebe in Eingriff steht und dass das zweite Ritzel ausschließlich mit dem Koppelteil in Eingriff steht.

Durch diese Gestaltung wird das Umkehrgetriebe über das Koppelteil angetrieben. Hierdurch weist das erfindungsgemäße Kantengetriebe eine besonders geringe Anzahl von Bauteilen auf und lässt sich daher besonders kostengünstig fertigen. Die verschiebliche Führung des Koppelteils ist zudem besonders störunanfällig. Der Antrieb eines einzigen Bauteils über das zweite Ritzel führt zu einer weiteren beträchtlichen Vereinfachung des Aufbaus des erfindungsgemäßen Kantengetriebes.

Der Antrieb der zweiten Treibstange gestaltet sich konstruktiv besonders einfach, wenn das Umkehrgetriebe als zweites Übersetzungsgetriebe mit demselben Übersetzungsverhältnis wie das erste Übersetzungsgetriebe und der entgegengesetzten Drehrichtung ausgebildet ist.

Der Antrieb des Koppelteils erfordert gemäß einer anderen vorteilhaften Weiterbildung der Erfindung einen besonders geringen baulichen Aufwand, wenn das Koppelteil und das zweite Ritzel einen Zahnstangenantrieb aufweisen.

Zur weiteren Verringerung der Fertigungskosten des erfindungsgemäßen Kantengetriebes trägt es bei, wenn das Koppelteil einstückig mit der ersten Treibstange gefertigt ist und das zweite Antriebsritzel antreibt und wenn das zweite Antriebsritzel eine feststehende Lagerung aufweist.

Das erfindungsgemäße Kantengetriebe erfordert nur ein einziges Übersetzungsgetriebe, wenn das zweite Antriebsritzel als Zwischenzahnrad zur Umkehr der Bewegungsrichtung der zweiten Treibstange ausgebildet ist. Hierdurch bildet das Zwischenzahnrad und das das Zwischenzahnrad übergreifende Koppelteil der ersten Treibstange das Umkehrgetriebe, welches die zweite Treibstange entgegengesetzt zur ersten Treibstange antreibt.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in einer einzigen Figur
schematisch ein erfindungsgemäßes, in einem Flügel angeordnetes Kantengetriebe mit einem Übersetzungsgetriebe,

Ein in einem Flügel 1 eines Fensters, einer Fenstertür oder dergleichen angeordnetes Kantengetriebe 2 dient zum Antrieb zweier gegenläufig geführter Treibstangen 3, 4 eines Treibstangenbeschlages. Die Treibstangen 3, 4 dienen zum Ansteuern von an den Enden des Flügels 1 angeordneten Schließeinrichtungen, mit denen der Flügel 1 in einem Rahmen verriegelt werden kann. Der Flügel 1 weist eine Beschlagnut 5 zur Aufnahme der Treibstangen 3, 4 und eines Teilbereichs des Kantengetriebes 2 auf. Das Kantengetriebe 2 hat zwei mit den Treibstangen 3, 4 in Eingriff stehende Antriebsritzel 6, 7 und ein mit einer nicht dargestellten Handhabe zum Antrieb der Antriebsritzel 6, 7 vorgesehenes zweites Ritzel 8 und ein Übersetzungsgetriebe 9. Eine in dem zweiten Ritzel 8 angeordnete Antriebsausnehmung 10 dient zur Verbindung mit der Handhabe. Das zweite Ritzel 8 treibt über einen Zahnstangenantrieb 11 ein Koppelteil 12 an, welches über eine Drehachse 13 ein erstes Antriebsritzels 6 verschiebt. Das erste Antriebsritzel 6 steht mit einer ersten Treibstange 3 und einem Gegenstück 14 in Eingriff. Das mit dem feststehenden Gegenstück 14 in Eingriff stehende Antriebsritzel 6 bildet das Übersetzungsgetriebe 9, welches den Weg, mit dem die erste Treibstange 6 angetrieben wird, gegenüber dem Weg des Koppelteils 12 vergrößert. Weiterhin hat das Kantengetriebe 2 ein Umkehrgetriebe 15 mit dem zweiten Antriebsritzel 7 zum Antrieb der zweiten Treibstange 7. Das zweite Antriebsritzel 7 ist als Zwischenzahnrad mit einer unverschieblichen Lagerung 16 ausgebildet, welches mit einem mit der ersten Treibstange 6 verbundenen Koppelteil 17 und der zweiten Treibstange 4 in Eingriff steht. Das zweite Antriebsritzel 7 ändert die Bewegungsrichtung der zweiten Treibstange 4 gegenüber der ersten Treibstange 3. Zum Eingriff in das zweite Antriebsritzel 7 weist das Koppelteil 17 einen Zahnstangenabschnitt 18 auf.

Das in Figur 1 dargestellte Kantengetriebe 2 weist ein sogenanntes negatives Dornmaß auf, bei dem die Drehachse 19 des von der Handhabe angetriebenen zweiten Ritzels 8 oberhalb der Beschlagnut 5 angeordnet ist. Um den Überstand des Kantengetriebes 2 über der Beschlagnut 5 möglichst gering zu halten, weist das zweite Ritzel 8 einen sich ausschließlich über einen Winkelbereich von 90° erstreckenden Teilzahnkranz 20 auf.

## Patentansprüche

1. Kantengetriebe (2) für einen Treibstangenbeschlag eines Fensters, einer Fenstertür oder dergleichen mit einem Antriebsritzel (6,7) und mit einer Aufnahme für eine Handhabe zum Antrieb des Antriebsritzels (6,7) und mit einem mit dem Antriebsritzel in Eingriff stehenden Treibstangenabschnitt (3,4), wobei die Aufnahme für die Handhabe auf einem zweiten Ritzel (8) angeordnet ist und zwischen dem zweiten Ritzel (8) und dem Antriebsritzel (6,7) ein Übersetzungsgetriebe (9) angeordnet ist, **dadurch gekennzeichnet, dass** eine zweite Treibstange (4) über ein Umkehrgetriebe (15) gegenläufig zur ersten Treibstange (3) geführt ist, dass die erste Treibstange (3) oder das zweite Ritzel (8) mit einem verschieblichen Koppelteil (17) verbunden ist, dass das verschiebliche Koppelteil (17) mit dem Umkehrgetriebe (15) in Eingriff steht und dass das zweite Ritzel (8) ausschließlich mit dem Koppelteil (17) in Eingriff steht.

2. Kantengetriebe nach Anspruch 1, **dadurch gekennzeichnet, dass** das Umkehrgetriebe als zweites Übersetzungsgetriebe mit demselben Übersetzungsverhältnis wie das erste Übersetzungsgetriebe und der entgegengesetzten Drehrichtung ausgebildet ist.

3. Kantengetriebe nach Anspruch 1 oder 2, **dadurch gekennzeichnet, dass** das Koppelteil (17) und das zweite Ritzel (8) einen Zahnstangenantrieb (11) aufweisen.

4. Kantengetriebe nach zumindest einem der vorhergehenden Ansprüche, **dadurch gekennzeichnet, dass** das Koppelteil (17) einstückig mit der ersten Treibstange (3) gefertigt ist und das zweite Antriebsritzel (7) antreibt und dass das zweite Antriebsritzel (7) eine feststehende Lagerung (16) aufweist.

5. Kantengetriebe nach zumindest einem der vorhergehenden Ansprüche, **dadurch gekennzeichnet, dass** das zweite Antriebsritzel (7) als Zwischenzahnrad zur Umkehr der Bewegungsrichtung der zweiten Treibstange (4) ausgebildet ist.

## Claims

1. Actuating device for espagnolette (2) for a drive rod fitting of a window, a French door, or the like, with a drive pinion (6, 7), and with a mounting for a handle for the drive of the drive pinion (6, 7) and with a drive rod section (3, 4) which is in engagement with the drive pinion , wherein the mounting for the handle is arranged on a second pinion (8), and a reduction gear (9) is arranged between the second pinion (8) and the drive pinion (6, 7), **characterised in that** a second drive rod (4) is guided via a reversing mechanism (15) in counter-run to the first drive rod (3), **in that** the first drive rod (3) or the second pinion (8) is connected to a displaceable coupling part (17), **in that** the displaceable coupling part (17) is in engagement with the reversing mechanism (15), and **in that** the second pinion (8) is in engagement exclusively with the coupling part (17).

2. Actuating device for espagnolette according to Claim 1, **characterised in that** the reversing mechanism is designed as a second reduction gear with the same reduction ratio as the first reduction gear and with the opposed direction of rotation.

3. Actuating device for espagnolette according to Claim 1 or 2, **characterised in that** the coupling part (17) and the second pinion (8) have a toothed bar drive (11).

4. Actuating device for espagnolette according to at least one of the preceding claims, **characterised in that** the coupling part (17) is manufactured as one piece with the first drive rod (3) and drives the second drive pinion (7), and **in that** the second drive pinion (7) has a fixed bearing (16).

5. Actuating device for espagnolette according to at least one of the preceding claims, **characterised in that** the second drive pinion (7) is designed as an intermediate toothed wheel for reversing the direction of movement of the second drive rod (4).

## Revendications

1. Engrenage de commande (2) pour une crémone d'une fenêtre, d'une porte-fenêtre ou élément similaire, comportant un pignon d'entraînement (6, 7) et un logement destiné à recevoir une poignée pour activer le pignon d'entraînement (6, 7) et une partie de tige (3, 4) en prise avec le pignon d'entraînement (6, 7), le logement pour la poignée étant agencé sur un deuxième pignon (8) et une transmission (9) étant disposée entre le deuxième pignon (8) et le pignon d'entraînement (6, 7), **caractérisé en ce qu'**une deuxième tige (4) est guidée dans le sens opposé à la première tige (3) par l'intermédiaire d'un mécanisme d'inversion de mouvement (15), **en ce que** la première tige (3) ou le deuxième pignon (8) sont reliés à un élément de couplage (17) mobile, **en ce que** l'élément de couplage (17) mobile est en prise avec le mécanisme d'inversion de mouvement (15) et **en ce que** le deuxième pignon (8) est exclusivement en prise avec l'élément de couplage (17).

2. Engrenage de commande selon la revendication 1, **caractérisé en ce que** le mécanisme d'inversion de mouvement est réalisé sous la forme d'une deuxième transmission avec le même rapport de transmission que la première transmission et avec le sens de rotation opposé.

3. Engrenage de commande selon la revendication 1 ou 2, **caractérisé en ce que** l'élément de couplage (17) et le deuxième pignon (8) comportent un entraînement à crémaillère (11).

4. Engrenage de commande selon au moins l'une des revendications précédentes, **caractérisé en ce que** l'élément de couplage (17) est réalisé d'un seul tenant avec la tige (3) et actionne le deuxième pignon d'entraînement (7) et **en ce que** le deuxième pignon d'entraînement (7) comporte un palier (16) fixe.

5. Engrenage de commande selon au moins l'une des revendications précédentes, **caractérisé en ce que** le deuxième pignon d'entraînement (7) est réalisé sous la forme d'une roue dentée intermédiaire destinée à inverser le sens de déplacement de la deuxième tige (4).
